# EUROPÄISCHE PATENTSCHRIFT

(11) **EP 4 378 852 B1**
(45) Veröffentlichungstag und Bekanntmachung des Hinweises auf die Patenterteilung: **17.09.2025**
(21) Anmeldenummer: 23203525.3
(22) Anmeldetag: 13.10.2023
(51) Int. Cl.: B65D 47/18, B65D 51/24

(54) **VERSCHLUSSKAPPE FÜR FLÜSSIGKEITSBEHÄLTER**
CLOSURE CAP FOR LIQUID CONTAINER
BOUCHON DE FERMETURE POUR RÉCIPIENT DE LIQUIDE

(30) Priorität: 29.11.2022 DE 102022212823
(43) Veröffentlichungstag der Anmeldung: 05.06.2024
(73) Patentinhaber: Heinlein Plastik-Technik GmbH, 91522 Ansbach-Eyb (DE)
(72) Erfinder: Wellhöfer-Meyer, Saskia, 91522 Ansbach (DE)
(74) Vertreter: Rau, Schneck & Hübner Patentanwälte Rechtsanwälte PartGmbB

(56) Entgegenhaltungen:
- DE-A1- 3 816 111
- FR-A1- 2 737 193
- GB-A- 804 936
- US-A- 3 788 510
- US-A- 5 884 788

## Beschreibung

Die Erfindung betrifft eine Verschlusskappen-Baugruppe für Flüssigkeitsbehälter und insbesondere für Medizinflaschen mit den im Oberbegriff des Patentanspruches 1 angegebenen Merkmalen.

Derartige Verschlusskappen sind in vielerlei Ausführungsformen aus dem Stand der Technik bekannt. Ihre Hauptelemente sind ein Deckabschnitt und ein daran angeordneter Schraubkragen mit einem Innengewinde, mit dem die Verschlusskappe auf ein Außengewinde des Flüssigkeitsbehälters aufgeschraubt werden kann.

Ferner weist die Verschlusskappen-Baugruppe einen Funktionseinsatz auf, der mit einem Sockelabschnitt für Montagezwecke lösbar in der Verschlusskappe fixierbar ist. Bei solchen Funktionseinsätzen handelt es sich je nach Anwendungszweck beispielsweise um Tropfer- oder Dosiereinsätze, mit denen flüssige Pharmazeutika kontrolliert aus dem Flüssigkeitsbehälter abgegeben werden können.

Aus der DE 10 2019 214 085 B4 ist eine Verschlusskappe mit Klappdeckel bekannt, bei der ein Tropfereinsatz einstückig an die Verschlusskappe angeformt ist.

Das Grundkonzept einer Verschlusskappe mit Deckabschnitt um Schraubkragen sowie einen Funktionseinsatz und einer Dichtscheibe zwischen diesen und der Verschlusskappe ist aus der DE 198 60 147 C1 der Anmelderin bekannt.

Verschiedene Verankerungsmaßnahmen für die Festlegung der Dichtscheibe in einer Verschlusskappe sind beispielsweise der EP 3 470 349 A1 oder der DE 600 13 261 T2 entnehmbar. Hierbei sind entweder Vorsprünge am Außenrand der Dichtscheibe zu Eingriff in jeweilige Gegenelemente an der Verschlusskappe, wie beispielsweise einem Innengewinde in der EP 3 470 349 A1 oder Klebeverbindungen, wie in der DE 600 13 261 T1 vorgesehen.

Aus der DE 38 16 111 A1 ist ein Behälterverschluss für einen Behälter mit einer Deckenwand, einen daran angeordneten Schraubkragen mit einem Innengewinde zum Aufschrauben auf ein Außengewinde des Behälters und einem Tropfeinsatz, der mit einem Auflagerand in dem Behälterverschluss fixierbar ist, wobei eine Fixierung über Rippen des Funktionseinsatzes erfolgt.

Aus der US 5 884 788 A, der GB 804 936 A und der US 3 788 510 A sind Verschlusskappen mit einer darin eingesetzten Dichtung bekannt. Die FR 2 737 193 A1 und die DE 38 16 111 A1 zeigen Verschlusskappen mit darin eingesetzten Tropfereinsatz.

In der Produktionstechnologie ist es nun unabdingbar, dass die beim Hersteller der Verschlusskappe produzierten, aus mehreren Teilen bestehenden Verschlusskappen-Baugruppen bereits beim Verschlusshersteller vormontiert und so gelagert und zur Abfüllanlage für die Flüssigkeitsbehälter geliefert werden können. Dort wird dann automatisiert die Verschlusskappe auf das Außengewinde des Flüssigkeitsbehälters nach dessen Befüllen aufgeschraubt, wobei dann gleichzeitig der Funktionseinsatz im Hals des Flüssigkeitsbehälters fixiert wird. Beim ersten Abschrauben der Verschlusskappe vom Flüssigkeitsbehälter wird dann die Vormontageverbindung zwischen Verschlusskappe und Funktionseinsatz gelöst.

Es ist daher die Aufgabe der vorliegenden Erfindung eine Verschlusskappen-Baugruppe bereitzustellen, die die obigen Anforderungen der Produktionstechnologie erfüllt, insbesondere die eine temporäre Fixierung des Funktionseinsatzes in der Verschlusskappe in konstruktiv besonders einfacher Weise ermöglicht.

Die vorstehende Problematik der temporären Fixierung des Funktionseinsatzes in der Verschlusskappe wird in konstruktiv besonders einfacher, dabei gleichzeitig geschickter Art und Weise durch die im Anspruch 1 angegebenen Merkmale gelöst. Demnach ist eine Fixiereinrichtung zwischen Verschlusskappe und Funktionseinsatz vorgesehen, die einen nach innen vorstehenden, zumindest abschnittsweise um die Innenwand der Verschlusskappe umlaufenden Wulstvorsprung und einen am Funktionseinsatz angeordneten, in radialer Richtung federnden, zumindest abschnittsweise um den Sockelabschnitt umlaufenden Raststeg aufweist, der den Wulstvorsprung in der Montagezwischenstellung hintergreift.

Die gesondert hergestellten Teile der Verschlusskappen-Baugruppe können damit in der Regel durch Spritzgießen vorgefertigt und anschließend durch ein einfaches Verrasten des Funktionseinsatzes mit der Verschlusskappe zwischenmontiert werden, wodurch beide Elemente unverlierbar und lagedefiniert aneinander gehalten sind.

Bei der Auslegung der Rastkraft zwischen Verschlusskappe und Funktionseinsatz ist dabei lediglich darauf zu achten, dass diese geringer ist als die Haftkraft des Funktionseinsatzes in seiner Montagestellung im Hals des Flüssigkeitsbehälters. Damit ist gewährleistet, dass durch das Erstaufschrauben der Verschlusskappe auf den Flüssigkeitsbehälter der Funktionseinsatz im Flaschenhals verankert und anschließend durch das Lösen der Verrastung zwischen Funktionseinsatz und Verschlusskappe nicht mehr gelöst wird.

Bei Verschlusskappen für Flüssigkeitsbehälter ist grundsätzlich auch die Dichtheit der Verschlusskappe in ihrer auf dem Flüssigkeitsbehälter aufgeschraubten Stellung von Bedeutung. Dies ist besonders relevant bei flüchtigen Behälterinhalten, die zusätzliche Maßnahmen bedingen, wie bekanntermaßen beispielsweise das Einsetzen einer Dichtscheibe zwischen dem Deckabschnitt und dem Sockelabschnitt des Funktionseinsatzes. Bei derartigen Verschlusskappen mit Dichtscheibe besteht ebenfalls das Problem, für eine Vorkonfektionierung der Verschlusskappe bei ihrem Hersteller auch dieses Zusatzteil neben dem Funktionseinsatz zuverlässig und lagestabil zu positionieren. Im Stand der Technik sind hierzu Klebeverbindungen bekannt, was jedoch beispielsweise bei flüssigen Lebensmitten, Nahrungsergänzungsmitteln oder Pharmazeutika aus hygienischen Gründen in der Regel vermieden werden soll. Ferner besteht die Problematik, dass der Klebstoff der Klebeverbindung mit dem Flascheninhalt wechselwirken und beispielsweise eine Verunreinigung des Flascheninhalts durch gelösten Kleber stattfinden kann.

Zur Vermeidung einer solchen Klebeverbindung ist es gemäß der Erfindung vorgesehen, die Dichtscheibe an ihrem Außenrand mittels eines Zusatzinnengewindes am Schraubkragen in der Verschlusskappe zu halten. Dadurch ist eine zuverlässige, klebstofffreie Fixierung der Dichtscheibe insbesondere bei den Zwischenmontageschritten für die Konfektionierung der Verschlusskappe beim Hersteller gewährleistet.

In den abhängigen Ansprüchen sind bevorzugte Weiterbildungen der Erfindung angegeben. Demnach kann der Wulstvorsprung an der Innenseite der Verschlusskappe durchgehend um deren Innenwand umlaufen. Dadurch wird eine Vergleichmäßigung der Verrastung zwischen Verschlusskappe und Funktionseinsatz erzielt.

Bevorzugte Maßbereiche für den Radialvorsprung sind 0,3 mm bis 1,0 mm radial nach innen. Besonders bevorzugt ist ein Vorsprung mit einem Maß von etwa 0,5 mm. Dies stellt einen guten Kompromiss zwischen Verrastung und deren Lösbarkeit nach der Endmontage der Verschlusskappe auf einen Flüssigkeitsbehälter dar.

Als zum umlaufenden Wulstvorsprung analoge Maßnahme ist gemäß einer weiteren bevorzugten Ausführungsform vorgesehen, dass auch der Raststeg durchgehend um den Sockelabschnitt des Funktionseinsatzes umläuft. Damit können Verschlusskappe und Funktionseinsatz in jedweder Drehstellung zueinander gleichermaßen aneinander fixiert werden.

Eine weitere bevorzugte Ausführungsform sieht eine schürzenförmige Ausbildung des Raststeges vor. Dies begünstigt das Federverhalten des Raststeges besonders.

Eine bevorzugte Weiterbildung des Erfindungsgegenstandes sieht ferner eine konische Erweiterung des Raststeges in Richtung seiner den Wulstvorsprung hintergreifenden Randkante vor. Durch diese Ausgestaltung des Raststeges wirkt seine ringförmige Außenfläche als eine Art Auflaufkulisse, auf der beim Montagevorgang des Funktionseinsatzes in die Verschlusskappe der Wulstvorsprung entlanggleitet und zu einem allmählichen Einfedern des Raststeges nach innen führt, bis dieser mit seiner Randkante hinter dem Wulstvorsprung verrastet. Ein leichtgängiges Herausfallen des Funktionseinsatzes aus der Verschlusskappe ist in dieser Vormontagestellung dann nicht mehr möglich.

Eine besonders zuverlässige Fixierung ist bei einer mehrgängigen Auslegung des Zusatzinnengewindes erzielbar. Sind dabei die Steigungen des Innengewindes und des Zusatzinnengewindes gleich, stellt dies eine produktionstechnische Vereinfachung dar, da die Verschlusskappe dann aus dem Spritzgießwerkzeug einfacher entformt werden kann.

Eine besonders für flüssige Inhaltsstoffe besonders wirksame Dichtscheibe ist durch eine Aluminium-Schaumstoff-Verbundscheibe realisiert.

Im Zusammenhang mit Verschlusskappen, in der eine Dichtscheibe vorgesehen ist, ist festzuhalten, dass die vorgenannten diesbezüglichen Ausführungsformen auch im Zusammenhang mit Funktionseinsätzen verwendbar sind, die keine Fixiereinrichtung bestehend aus Wulstvorsprung an der Verschlusskappe und Raststeg am Funktionseinsatz aufweisen.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine Perspektivansicht einer Verschlusskappe,
- Fig. 2: eine perspektivische, weggebrochene Ansicht der Verschlusskappe gemäß Fig. 1,
- Fig. 3: eine in der Axialebene geschnittene Explosionsdarstellung einer Verschlusskappe mit zugeordnetem Gewindehals eines Flüssigkeitsbehälters,
- Fig. 4: ein Axialschnitt der Verschlusskappe im auf dem Gewindehals eines Flüssigkeitsbehälters aufgesetzten Montagezustand, und
- Fig. 5: eine perspektivische, teilweise weggeschnittene Ansicht der Verschlusskappe mit Dichtscheibe und Funktionseinsatz.

Wie aus den Zeichnungen hervorgeht, ist eine Verschlusskappe 1 mit einem kreisförmigen Deckabschnitt 2 und einem daran direkt angeformten Schraubkragen 3 vorgesehen, der auf seiner Innenseite auf einer Höhe von etwa 2/3 vom unteren Rand 4 aus gesehen ein Innengewinde 5 zum Aufschrauben der Verschlusskappe 1 auf ein Außengewinde 6 eines in Fig. 3 und 4 dargestellten Halses 7 eines Flüssigkeitsbehälters aufweist. An den unteren Rand 4 der Verschlusskappe 1 ist ein Originalitätsring 8 über dünne Bruchstege 9 einstückig angeformt, dessen Aufbau und Funktionsweise in der DE 10 2005 040 745 A1 der Anmelderin ausführlich beschrieben ist und daher hier keiner näheren Erläuterung bedarf.

Wie besonders deutlich in Fig. 3 erkennbar ist, ist ein Funktionseinsatz 10 in Form eines sogenannten Tropfers vorgesehen, der einen hülsenförmigen Grundkörper 11 aufweist. Die Außenseite der mantelförmigen Grundkörperwand 12 ist etwas ballig geformt, um den Funktionseinsatz 10 in seiner Position im innen leicht konkav profilierten Behälterhals 7 zu stabilisieren.

Zentral in den Grundkörper 11 ist ein übliches Tropfröhrchen 13 eingeformt, das durch seine Ausgestaltung für ein tropfenförmiges Austreten der im Behälter gelagerten Flüssigkeit sorgt. Die Ausgestaltung dieses Tropfröhrchens 13 ist bekannt und bedarf daher keiner näheren Erläuterung. Andersartige Einsätze, wie Dosiereinsätze mit exzentrisch angeordneten Tropföffnungen und Belüftungsröhrchen, wie sie ebenfalls aus dem Stand der Technik bekannt sind, können gleichermaßen als Funktionseinsatz verwendet werden.

Am oberen, in Eingriffsrichtung E des Funktionseinsatzes 10 in die Verschlusskappe 1 weisenden Rand ist der Grundkörper 11 mit einem verdickten, ringförmig umlaufenden Sockelabschnitt 14 versehen, der zum einen mit seinem entgegen der Eingriffsrichtung E weisenden Rand als Anschlag und Dichtkante des Funktionseinsatzes 10 gegenüber dem Behälterhals 7 dient - siehe Fig. 4. Zum anderen dient der Sockelabschnitt 14 der Anformung eines in Umfangsrichtung umlaufenden, in radialer Richtung federnden Raststeges 15, der zusammen mit einem oberhalb des Innengewindes 5 an der Innenseite der Verschlusskappe 1 angeordneten, ebenfalls ringförmig umlaufenden, nach innen vorstehenden Wulstvorsprung 16 für eine zuverlässige Festlegung des Funktionseinsatzes 10 in der Verschlusskappe 1 in vorkonfektionierten Montagezustand gemäß Fig. 2 sorgt, wie später noch näher erläutert wird.

Zwischen dem Sockelabschnitt 14 des Funktionseinsatzes 10 und dem Deckabschnitt 2 der Verschlusskappe 1 ist ferner eine Dichtscheibe 17 aus einem Aluminium-Schaumstoff- Verbundmaterial eingesetzt. Derartige Dichtscheiben werden beispielsweise unter der Markenbezeichnung "AL-KOzell^{r}" von der Meyer Seals Alfelder Kunststoffwerke Herm. Meyer GmbH, 31061 Alfeld, DE, kommerziell angeboten. Diese Art von Dichtscheibe 17 stellt eine zusätzliche, äußerst wirksame Barriere für jedwede, insbesondere flüchtige Inhalte im Flüssigkeitsbehälter dar. Die Befestigung der Dichtscheibe 17 unmittelbar unterhalb des Deckabschnitts 2 der Verschlusskappe 1 erfolgt durch ein dort einstückig innen an den Schraubkragen 3 angeformtes Zusatzinnengewinde 18, das mehrgängig, im dargestellten Beispiel viergängig ausgelegt ist und die gleiche Steigung aufweist, wie das Innengewinde 5 an der Verschlusskappe 1. Der Außendurchmesser der Dichtscheibe 17 ist so ausgelegt, dass sich der periphere Rand 19 in die Gewindegänge des Zusatzinnengewindes 18 eingräbt, was nicht nur eine gute mechanische Verankerung, sondern auch eine verbesserte Dichtwirkung erzielt.

Nach der Herstellung der einzelnen Komponenten beim Verschlusskappenhersteller werden die Komponenten Verschlusskappe 1, Dichtscheibe 17 und Funktionseinsatz 10 zusammengefügt, indem nacheinander oder gleichzeitig miteinander die Dichtscheibe 17 im Zusatzinnengewinde 18 verankert und der Funktionseinsatz 10 von unten in die Verschlusskappe 1 eingeschoben werden. Dabei läuft der schürzenförmige, entgegen der Eingriffsrichtung E in Richtung seiner dem Wulstvorsprung 16 hintergreifenden Randkante 20 sich konisch erweiternde Raststeg 15 auf den Wulstvorsprung 16 auf, so dass der Raststeg 15 zunehmend nach innen gedrückt wird, bis er schließlich mit seiner Randkante 20 hinter dem Wulstvorsprung 16 einrastet und dort verankert ist. Gleichzeitig drückt in diesem Montagezustand der Sockelabschnitt 14 des Funktionseinsatzes 10 die Dichtscheibe 17 noch zusätzlich gegen den Deckabschnitt 2, was eine weitere Verbesserung der Dichtwirkung mit sich bringt.

Eine derartig mit Dichtscheibe 17 und Funktionseinsatz 10 vorkonfektionierte Verschlusskappe 1 kann problemlos gelagert, sowie für den Transport und die Montage der Verschlusskappe 1 auf einen Behälterhals 7 beispielsweise durch Montageautomaten gehandhabt werden, da keine Vereinzelung der einzelnen der genannten Komponenten zu befürchten steht.

Bei diesem Montageprozess wird die vorkonfektionierte Verschlusskappe 1 mit ihrem Innengewinde 10 auf das Außengewinde 6 am Behälterhals 7 aufgeschraubt. Dabei dringt der Grundkörper 11 des Funktionseinsatzes 10 in den Behälterhals 7 ein, bis der Sockelabschnitt 14 am Rand des Behälterhalses anschlägt. Der Funktionseinsatz 10 ist damit unverlierbar am Behälterhals 7 montiert. Beim erstmaligen Abschrauben der Verschlusskappe 1 vom Behälterhals 7 wird nicht nur der Originalitätsring 8 in bekannter Weise abgetrennt, sondern auch die Verrastung zwischen Verschlusskappe 1 und Funktionseinsatz 10 gelöst, in dem der Wulstvorsprung 16 aufgrund der Fixierung des Funktionseinsatzes 10 im Behälterhals über die Randkante 20 des Raststeges 15 nach oben zurückgezogen wird, womit die Verbindung zwischen diesen beiden Komponenten gelöst ist. Ein Herausfallen der Dichtscheibe 17 wird in diesem Zustand durch das Zusatzinnengewinde 18 zuverlässig verhindert.

## Patentansprüche

1. Verschlusskappen-Baugruppe für Flüssigkeitsbehälter, insbesondere für Medizinflaschen, umfassend
- eine Verschlusskappe (1), umfassend
- einen Deckabschnitt (2) und
- einen daran angeordneten Schraubkragen (3) mit einem Innengewinde (5) zum Aufschrauben auf ein Außengewinde (6) des Flüssigkeitsbehälters,
- einen Funktionseinsatz (10), insbesondere Tropfer- oder Dosiereinsatz, der mit einem Sockelabschnitt (14) für Montagezwecke lösbar in der Verschlusskappe (1) fixierbar ist, und
- eine Fixiereinrichtung zwischen Verschlusskappe (1) und Funktionseinsatz (10), die einen nach innen vorstehenden, zumindest abschnittsweise um eine Innenwand der Verschlusskappe (1) umlaufenden Wulstvorsprung (16) und einen am Funktionseinsatz (10) angeordneten, in radialer Richtung federnden, zumindest abschnittsweise um den Sockelabschnitt umlaufenden Raststeg (15) aufweist, der den Wulstvorsprung (16) in einer Montagezwischenstellung hintergreift,
**gekennzeichnet durch**
eine zwischen Deckabschnitt (2) und Sockelabschnitt (14) des Funktionseinsatzes (10) eingesetzte Dichtscheibe (17), wobei die Dichtscheibe (17) an ihrem peripheren Rand (19) mittels eines Zusatzinnengewindes (18) am Schraubkragen (3) in der Verschlusskappe (1) klebstofffrei gehalten und gleichzeitig durch den eingerasteten Funktionseinsatz (10) zusätzlich gesichert ist.

2. Verschlusskappen-Baugruppe nach Anspruch 1, **dadurch gekennzeichnet, dass** der Wulstvorsprung (16) durchgehend um die Innenwand der Verschlusskappe (1) umläuft.

3. Verschlusskappen-Baugruppe nach Anspruch 1 oder 2, **dadurch gekennzeichnet, dass** der Wulstvorsprung (16) radial nach innen um ein Maß von 0,3 mm bis 1,0 mm, vorzugsweise etwa 0,5 mm vorspringt.

4. Verschlusskappen-Baugruppe nach einem der vorgenannten Ansprüche, **dadurch gekennzeichnet, dass** der Raststeg (15) durchgehend um den Sockelabschnitt (14) des Funktionseinsatzes (10) umläuft.

5. Verschlusskappen-Baugruppe nach einem der vorgenannten Ansprüche, **dadurch gekennzeichnet, dass** der Raststeg (15) einstückig an den Sockelabschnitt (14) des Funktionseinsatzes (10) angeformt ist.

6. Verschlusskappen-Baugruppe nach einem der vorgenannten Ansprüche, **dadurch gekennzeichnet, dass** der Raststeg (15) schürzenförmig ausgebildet ist.

7. Verschlusskappen-Baugruppe nach einem der vorgenannten Ansprüche, **dadurch gekennzeichnet, dass** sich der Raststeg (15) in Richtung seiner den Wulstvorsprung (16) hintergreifenden Randkante (20) konisch erweitert.

8. Verschlusskappen-Baugruppe nach einem der vorgenannten Ansprüche, **dadurch gekennzeichnet, dass** das Zusatzinnengewinde (18) mehrgängig ausgelegt ist.

9. Verschlusskappen-Baugruppe nach einem der vorgenannten Ansprüche, **dadurch gekennzeichnet, dass** die Steigungen des Innengewindes (5) und des Zusatzinnengewindes (18) gleich sind.

10. Verschlusskappen-Baugruppe nach einem der vorgenannten Ansprüche, **dadurch gekennzeichnet, dass** die Dichtscheibe (17) eine Aluminium-Schaumstoff-Verbundscheibe ist.

## Claims

1. A closure cap assembly for liquid containers, in particular for medicine bottles, comprising
- a closure cap, comprising
- a cover section (2) and
- a screw collar (3) arranged thereon with an internal thread (5) for screwing onto an external thread (6) of the liquid container,
- a functional insert (10), in particular a dropper or dosing insert, which can be detachably fixed in the closure cap (1) by means of a base section (14) for assembly purposes, and
- a fixing device between the closure cap (1) and the functional insert (10), which fixing device has an inwardly projecting bulge projection (16) which runs at least in sections around an inner wall of the closure cap (1) and a latching web (15) which is arranged on the functional insert (10), is resilient in the radial direction, runs at least in sections around the base section and engages behind the bulge projection (16) in an intermediate assembly position,
**characterized in that**
a sealing washer (17) inserted between the cover section (2) and the base section (14) of the functional insert (10), wherein the sealing washer (17) is held free of adhesive at its peripheral edge (19) by means of an additional internal thread (18) on the screw collar (3) in the closure cap (1) and at the same time is additionally secured by the latched functional insert (10).

2. A closure cap assembly according to claim 1, **characterized in that** the bulge projection (16) extends continuously around the inner wall of the closure cap (1).

3. A closure cap assembly according to claim 1 or 2, **characterized in that** the bulge projection (16) projects radially inwards by a dimension of 0.3 mm to 1.0 mm, preferably about 0.5 mm.

4. A closure cap assembly according to any one of the preceding claims, **characterized in that** the latching web (15) extends continuously around the base section (14) of the functional insert (10).

5. A closure cap assembly according to any one of the preceding claims, **characterized in that** the latching web (15) is integrally formed on the base section (14) of the functional insert (10).

6. A closure cap assembly according to any one of the preceding claims, **characterized in that** the latching web (15) is configured in the shape of an apron.

7. A closure cap assembly according to any one of the preceding claims, **characterized in that** the latching web (15) widens conically in the direction of its marginal edge (20) engaging behind the bulge projection (16).

8. A closure cap assembly according to any one of the preceding claims, **characterized in that** the additional internal thread (18) is designed with multiple starts.

9. A closure cap assembly according to any one of the preceding claims, **characterized in that** the pitches of the internal thread (5) and the additional internal thread (18) are equal.

10. A closure cap assembly according to any one of the preceding claims, **characterized in that** the sealing washer (17) is an aluminium foam composite washer.

## Revendications

1. Ensemble de bouchon de fermeture pour récipient de liquide, en particulier pour des flacons médicaux, comprenant :
- un bouchon de fermeture (1), comprenant
- une partie de coiffe (2) et
- un col à visser (3) agencé sur celui-ci avec un filetage intérieur (5) destiné à être vissé sur un filetage extérieur (6) du récipient de liquide,
- un insert fonctionnel (10), en particulier un insert de goutte-à-goutte ou de dosage, qui peut être fixé de manière détachable dans le bouchon de fermeture (1) avec une partie de socle (14) à des fins de montage, et
- un moyen de fixation entre le bouchon de fermeture (1) et l'insert fonctionnel (10), qui comporte un bourrelet saillant (16) faisant saillie vers l'intérieur et s'étendant de façon circonférentielle au moins par sections autour d'une paroi intérieure du bouchon de fermeture (1), et une arête d'enclenchement (15) agencée sur l'insert fonctionnel (10) élastique dans une direction radiale et s'étendant de façon circonférentielle au moins par sections autour de la partie de socle, laquelle vient en prise par l'arrière avec le bourrelet saillant (16) dans une position de montage intermédiaire,
**caractérisé par**
une rondelle d'étanchéité (17) insérée entre la partie de coiffe (2) et la partie de socle (14) de l'insert fonctionnel (10), dans lequel la rondelle d'étanchéité (17) est maintenue sans colle sur son bord périphérique (19), au moyen d'un filetage intérieur supplémentaire (18) sur le col à visser (3) dans le bouchon de fermeture (1), tout en étant en plus bloquée par l'insert fonctionnel (10) enclenché.

2. Ensemble de bouchon de fermeture selon la revendication 1, **caractérisé en ce que** le bourrelet saillant (16) s'étend circonférentielle et continue autour de la paroi intérieure du bouchon de fermeture (1).

3. Ensemble de bouchon de fermeture selon la revendication 1 ou 2, **caractérisé en ce que** le bourrelet saillant (16) fait radialement saillie vers l'intérieur sur 0,3 mm à 1,0 mm, de préférence sur environ 0,5 mm.

4. Ensemble de bouchon de fermeture selon l'une des revendications précédentes,
**caractérisé en ce que** l'arête d'enclenchement (15) s'étend de façon circonférentielle et continue autour de la partie de socle (14) de l'insert fonctionnel (10).

5. Ensemble de bouchon de fermeture selon l'une des revendications précédentes,
**caractérisé en ce que** l'arête d'enclenchement (15) est surmoulée d'un seul tenant sur la partie de socle (14) de l'insert fonctionnel (10).

6. Ensemble de bouchon de fermeture selon l'une des revendications précédentes,
**caractérisé en ce que** l'arête d'enclenchement (15) est réalisée sous forme de jupe.

7. Ensemble de bouchon de fermeture selon l'une des revendications précédentes,
**caractérisé en ce que** l'arête d'enclenchement (15) s'élargit de manière conique en direction de son bord marginal (20), qui est en prise par l'arrière avec le bourrelet saillant (16).

8. Ensemble de bouchon de fermeture selon l'une des revendications précédentes, **caractérisé en ce que** le filetage intérieur supplémentaire (18) est conçu à pas multiple.

9. Ensemble de bouchon de fermeture selon l'une des revendications précédentes, **caractérisé en ce que** les pas du filetage intérieur (5) et du filetage intérieur supplémentaire (18) sont égaux.

10. Ensemble de bouchon de fermeture selon l'une des revendications précédentes, **caractérisé en ce que** la rondelle d'étanchéité (17) est une rondelle composite en aluminium-mousse.
